# EUROPÄISCHE PATENTSCHRIFT

(11) **EP 0 865 656 B1**
(45) Veröffentlichungstag und Bekanntmachung des Hinweises auf die Patenterteilung: **22.03.2000**
(21) Anmeldenummer: 96934427.4
(22) Anmeldetag: 19.09.1996
(51) Int. Cl.: H01F 27/34

(54) **TRANSFORMATOR MIT AUFGETEILTER PRIMÄRWICKLUNG IN EINER SPERRWANDLER-VERSORGUNGSSCHALTUNG**
TRANSFORMER WITH DIVIDED PRIMARY WINDING USED IN A BLOCKING-OSCILLATOR SUPPLY CIRCUIT
TRANSFORMATEUR A ENROULEMENT PRIMAIRE DIVISE, UTILISE DANS UN CIRCUIT D'ALIMENTATION A CONVERTISSEUR A OSCILLATEUR BLOQUE

(30) Priorität: 05.12.1995 DE 19545304
(43) Veröffentlichungstag der Anmeldung: 23.09.1998
(73) Patentinhaber: ROBERT BOSCH GMBH, 70442 Stuttgart (DE)
(72) Erfinder: BORHO, Lothar, D-77731 Willstätt (DE); KERN, Robert, D-77887 Sasbachwalden (DE); FREUNDORFER, Johann, D-94327 Bogen (DE)
(86) Internationale Anmeldenummer: DE9601774
(87) Internationale Veröffentlichungsnummer: WO9721232

(56) Entgegenhaltungen:
- EP-A- 0 309 837
- DE-A- 1 802 830
- DE-A- 1 816 345
- GB-A- 2 216 729
- US-A- 3 638 155

## Beschreibung

### Stand der Technik

Die Erfindung geht aus von einem Transformator mit aufgeteilter Primärwicklung in einer Sperrwandler-Versorgungsschaltung der im Oberbegriff des Anspruchs 1 definierten Gattung.

In einem Artikel "Transformatoren für Schaltnetzteile" von Klaus Mock in Elektronik 23/1993, Seite 46 - 50, sind verschiedene Transformatoren beschrieben, welche für Sperrwandler-Schaltnetzteile geeignet sind. Generell sind solch Transformatoren in der Konsumelektronik wegen ihres auch bei mehreren Ausgangsspannungen relativ einfachen Aufbaus weit verbreitet. Die wesentlichen Funktionen eines Transformators in einem Schaltnetzteil sind die Übertragung einer Spannung in eine oder mehrere andere und die galvanische Trennung mehrerer Stromkreise. Ein realer Transformator erzeugt jedoch auch Verlustleistung, die insbesondere wiederum zur Erwärmung von Kern und Wicklung führt. Die verschiedenen Wicklungen sind auf einem Spulenkörper angeordnet, welcher den magnetischen Kern mit dem darin enthaltenen Luftspalt umgibt. Die Enden der einzelnen Wicklungen sind an eine Anzahl von Anschlußstiften geführt und werden dort elektrisch angeschlossen und befestigt.

In der Umgebung des Luftspaltes geht ein Teil des magnetischen Flusses nicht durch die Kernquerschnittsfläche, sondern durch die umgebende Luft und durch die verschiedenen Wicklungen. Dadurch werden dort Wirbelströme induziert. Diese bewirken oft deutlich höhere Verluste als Skin- und Proximity-Effekt. In dem genannten Artikel ist für die Verringerung der Streuinduktivität bei Transformatoren dieser Art ein "Sandwich"-Aufbau vorgeschlagen, bei dem die Primärwicklung in zwei Hälften aufgeteilt ist und die Sekundärwicklung zwischen diesen beiden Hälften eingeschlossen angeordnet ist. Dies erfordert danach mindestens zwei, meistens drei Hauptisolationen, die recht aufwendig sind.

Im Hinblick auf besondere Anwendungen solcher Transformatoren, beispielsweise in Versorgungsschaltungen für Hochdruck-Gasentladungslampen, welche bevorzugt in Scheinwerfern von Kraftfahrzeugen Anwendung finden, sind die aus dem vorstehend genannten Artikel bekannten Transformatoren wegen ihrer noch zu hohen Verluste und teilweise recht aufwendigen Bauart, sowie der nicht optimierten Abstimmung auf die Erfordernisse der Versorgungsschaltung nicht befriedigend.

Die DE 18 02 830 A beschreibt einen streuarmen Transformator, der aus einem Eisenkern und einem Wickelkörper besteht, auf dem die Primär- und Sekundärwicklung aufgebracht ist. Dabei sind diese Wicklungen abwechselnd lageweise angeordnet, beispielsweise zuerst eine Lage der Primärwicklung, dann eine Lage der Sekundärwicklung und danach eine Lage der Primärwicklung, wiederum eine Lage der Sekundärwicklung usw. Jeweils sind gleiche Anzahl von Lagen sowohl für die Sekundärwicklung als auch für die Primärwicklung vorgesehen. Aufgrund dieser Wicklungsanordnung liegt entweder immer eine Sekundärwicklungslage oder eine Primärwicklungslage außen. Es sind nie die Lagen einer Wicklung komplett von den Lagen der anderen Wicklung bedeckt. Aus diesem Grunde ist die Kopplung zwischen Primär- und Sekundärwicklung nicht in der hier wünschenswerten Weise gegeben.

Aus der GB 2 216 729 A ist ein Transformator mit recht komplexem Kernaufbau bekannt, bei dem der Spulenkörper zwei Kammern aufweist, die durch eine Trennwand voneinander getrennt sind.

### Vorteile der Erfindung

Der erfindungsgemäße Transformator mit aufgeteilter Primärwicklung mit den kennzeichnenden Merkmalen des Anspruchs 1 hat demgegenüber den Vorteil der besonders engen Kopplung von Primär- und Last-Sekundärwicklung bei verbessertem Wirkungsgrad und der optimierten Abstimmungsmöglichkeit von Kern- und Wicklungsverlusten, so daß zwischen Kern und Wicklung kein wesentliches Temperaturgefälle auftritt. Der erfindungsgemäß gestaltete Transformator erlaubt einen einfachen, optimierten und kostengünstigen Aufbau und eine dementsprechend günstige Fertigung. Darüber hinaus ist er anpassungsfähig an verschiedenste Anwendungsprofile.

Gemäß der Erfindung wird dies durch die Merkmale des Anspruches 1 erreicht.

Durch die in den weiteren Ansprüchen niedergelegten Maßnahmen sind vorteilhafte Weiterbildungen und Verbesserungen des im Anspruch 1 angegebenen Transformators möglich.

In besonders zweckmäßiger Ausgestaltung der Erfindung sind die zumindest drei Teilwicklungen der Primärwicklung extern parallel geschaltet. In weiterer Verbesserung der Erfindung sind die zumindest zwei Teilwicklungen der Last-Sekundärwicklung intern parallel geschaltet.

Gemäß einer sehr vorteilhaften und zweckmäßigen Weiterbildung der Erfindung ist vorgesehen, daß im Bereich über dem Luftspalt keine Windungen der Wicklungen angebracht sind. Dadurch wird der Einfluß des dortigen Streufeldes auf die Wicklungen ganz wesentlich vermindert und die Erzeugung von Wirbelströmen in den Windungen der Wicklungen entscheidend verringert.

In vorteilhafter Ausgestaltung der Erfindung ist der Spulenkörper mit zwei Kammern versehen ist, die von einer Wand über dem Bereich des Luftspaltes getrennt werden. Die einzelnen Windungen der verschiedenen Wicklungen werden somit auf einfache Weise unter Aussparung des Bereichs des Luftspaltes auf dem Spulenkörper angebracht. Dies ist insbesondere für eine rationelle und kostengünstige Fertigung von Vorteil, abgesehen von der erzielten Sicherheit, daß sich im Bereich des Luftspaltes keine Windungen befinden, in denen Wirbelströme vom Streufeld des Luftspaltes induziert werden können. Entsprechend einer zweckmäßigen Ausgestaltung dieser vorteilhaften Gestaltung des Spulenkörpers, sind in der Wand, welche die Kammern trennt, Durchlässe für die Drähte der Wicklungen von einer Kammer in die andere vorgesehen.

In weiterer vorteilhafter Ausgestaltung der Erfindung ist vorgesehen, daß von jeder Teilwicklung der Primärwicklung und/oder der Last-Sekundärwicklung jeweils ein Teil, vorzugsweise eine Hälfte, auf der einen Seite und ein Teil, vorzugsweise ebenfalls eine Hälfte, auf der anderen Seite des Bereichs des Luftspaltes oder in einer der Kammern des Spulenkörpers vorgesehen ist. Damit ist eine vorteilhafte symmetrische und ausgewogene Verteilung der Windungen und Wicklungen über die Länge des Spulenkörpers erreicht.

Gemäß einer anderen vorteilhaften Weiterbildung der Erfindung ist von jeder weiteren Sekundärwicklung jeweils ein Teil, vorzugsweise eine Hälfte, auf der einen Seite und ein Teil, vorzugsweise ebenfalls eine Hälfte, auf der anderen Seite des Bereichs des Luftspaltes oder in einer der Kammern des Spulenkörpers vorgesehen.

Entsprechend einer besonders vorteilhaften und zweckmäßigen Ausgestaltung der Erfindung sind die Breite der Kammern des Spulenkörpers, der Durchmesser des verwendeten Wickeldrahtes und die Anzahl der Windungen der Teilwicklungen so aufeinander abgestimmt, daß jeweils eine vollständige Lage der Wicklungen einer bestimmten Teilwicklung zugeordnet ist, und damit die gesamte Kammerbreite belegt wird. Mit dieser Maßnahme ist eine wesentliche Verkürzung der Wickelbreite erreicht. Die Windungen werden vorteilhaft mehr in die Höhe über dem Spulenkörper aufgebaut und sind lagenweise angeordnet.

In besonders vorteilhafter Ausgestaltung der Erfindung, die zum einen wesentlich zur Verlustminimierung und zum anderen erheblich zur Vereinfachung der Fertigung beiträgt, sind alle Wicklungen mit Draht einer einzigen Drahtstärke gewickelt und/oder in Litzendraht ausgeführt.

Gemäß einer anderen vorteilhaften Weiterbildung der Erfindung ist vorgesehen, daß die Anfänge aller Wicklungen auf einer Seite am Spulenkörper angebracht sind und die Enden der Wicklungen auf der anderen Seite des Spulenkörpers angeordnet sind. Dadurch wird das Wechselspannungsgefälle von einer Seite zur anderen möglichst linear gehalten und somit die für die Isolation schädliche Wechselspannungsbelastung zwischen den Wicklungen möglichst gering gehalten.

Entsprechend einer weiteren besonders wesentlichen Ausgestaltung der Erfindung, welche der Sicherstellung gegen Verpolung dient und damit in der Praxis von entscheidendem Wert ist, ist vorgesehen, daß die Belegung der Anschlußstifte, die in zwei Reihen gleicher Anzahl auf gegenüberliegenden Seiten des Spulenkörpers angeordnet sind, mit den Anfängen und den Enden der Teilwicklungen und der Wicklungen derart vorgenommen ist, daß der Transformator mit seinen Anschlußstiften verpolsicher ist, insbesondere in eine Prüfvorrichtung und/oder in eine Schaltungsplatine verpolsicher in beiden Lagen einsetzbar ist.

In besonders wesentlicher Weiterbildung der Erfindung sind die Größe des magnetischen Kerns des Transformators und der elektrische Widerstand der auf dem Spulenkörper aufgebrachten Wicklungen so aufeinander abgestimmt, daß die thermischen Verluste im Kern und in den Wicklungen zu einer solchen jeweiligen Erwärmung von Kern bzw. Wicklungen führen, daß kein wesentliches Temperaturgefälle zwischen Kern und Wicklungen auftritt.

Der erfindungsgemäß gestaltete Transformator ist vielseitig anpaß- und dementsprechend einsetzbar. Gemäß besonders vorteilhafter Weiterbildung der Erfindung ist er insbesondere für die Verwendung in der Versorgungsschaltung einer Hochdruck-Gasentladungslampe, welche bevorzugt in Scheinwerfern von Kraftfahrzeugen Einsatz finden, vorgesehen. Er ist bei entsprechender Ausgestaltung mit mehreren zusätzlichen Sekundärwicklungen ein sehr zweckmäßiges und kostengünstiges Bauteil in einer derartigen Versorgungsschaltung.

### Zeichnung

Die Erfindung ist anhand mehrerer in der Zeichnung dargestellter Ausführungsbeispiele in der nachfolgenden Beschreibung näher erläutert. Es zeigen:
- Fig. 1: schematisch die erfindungsgemäße Verschachtelung gemäß einem ersten Ausführungsbeispiel eines Transformators mit drei Teilwicklungen auf der Primärseite und zwei Teilwicklungen bei der Last-Sekundärwicklung, sowie einer weiteren Sekundärwicklung außerhalb des Verbandes;
- Fig. 2: schematisch ein zweites Ausführungsbeispiel gemäß der Erfindung mit einer Darstellung der einzelnen Wicklungslagen auf dem Spulenkörper zusammen mit der Zuordnung zu den Anschlußstiften, wobei sekundärseitig insgesamt drei Wicklungen vorgesehen sind;
- Fig. 3: schematisch die Anordnung der Wicklungsanfänge auf nur einer Seite des Spulenkörpers, um ein lineares Wechselspannungsgefälle zu erzielen;
- Fig. 4: schematisch den Wicklungsplan mit zugehörigen Anschlußstiften einer verpolsicheren Ausführung des erfindungsgemäß gestalteten Transformators;
- Fig. 5 - 7: in drei Ansichten, von der Stirnseite, von der Längsseite und von der Seite der Anschlußstifte, einen erfindungsgemäß gestalteten Transformator.

### Beschreibung der Ausführungsbeispiele

In Fig. 1 ist schematisch die erfindungsgemäße Verschachtelung gemäß einem ersten Ausführungsbeispiel eines Transformators mit drei Teilwicklungen auf der Primärseite und zwei Teilwicklungen bei der Last-Sekundärwicklung, sowie einer weiteren Sekundärwicklung außerhalb des Verbandes dargestellt. Ein Transformator 100 enthält innerhalb des durch einen Kasten 101 dargestellten Bereiches die Verschachtelung von einer in drei Teilwicklungen P1a, P1b und P1c aufgeteilten Primärwicklung P1 und einer in zwei Teilwicklungen S1a und S1b aufgeteilten Sekundärwicklung S1.

Die Verschachtelung gemäß der Erfindung sieht generell so aus, daß die Primärwicklung in zumindest drei Teilwicklungen und diejenige Sekundärwicklung, welche leistungsmäßig am meisten und dauerhaftesten belastet ist, als Last-Sekundärwicklung bezeichnet, in zumindest zwei Teilwicklungen aufgeteilt ist. Damit es eine möglichst enge Kopplung zwischen diesen Teilwicklungen der Primärwicklung P1 und der Last-Sekundärwicklung S1 gibt, stehen den n Teilwicklungen der Primärwicklung n - 1 Teilwicklungen der Last-Sekundärwicklung S1 gegenüber. Die Verschachtelung ist derart vorgenommen, daß jeweils eine Teilwicklung der Last-Sekundärwicklung von zwei Teilwicklungen der Primärwicklung P1 eingeschlossen ist.

Dies sieht bei dem dargestellten Ausführungsbeispiel in Fig. 1 so aus, daß die Teilwicklung S1a der Last-Sekundärwicklung S1 von den Teilwicklungen P1a und P1b der Primärwicklung P1 eingeschlossen ist und die zweite Teilwicklung S1b der Last-Sekundärwicklung S1 von den Teilwicklungen P1b und P1c der Primärwicklung umgeben ist.

Außerhalb dieses besonderen Verschachtelungsbereichs 101 können, wie dies in Fig. 1 schematisch mit einer zweiten Sekundärwicklung S2 gezeigt ist, gegebenenfalls auch weitere Sekundärwicklungen vorgesehen sein. Diese weiteren Sekundärwicklungen sind im allgemeinen zur Erzeugung anderer Sekundärspannungen vorgesehen. Man kann diese dann besonders in den Bereich außerhalb der Verschachtelung verlegen und als ungeteilte Wicklungen ausführen, wenn sie nur zeitweise und in weniger kritischem Leistungsbereich benötigt werden, als die Last-Sekundärwicklung S1 und die damit erzeugte Sekundärspannung.

Wie in Fig. 1 weiterhin dargestellt und durch den Pfeil 102 bezeichnet, ist jede Teilwicklung P1a-c, S1a-b, S2 so auf dem Spulenkörper angebracht, daß ein bestimmter Bereich über dem Luftspalt des Magnetkerns nicht mit Windungen der Wicklungen versehen ist. Dadurch werden Induktionstromverluste, die durch das Streufeld, welches am Luftspalt besonders ausgeprägt ist, entstehen können, minimiert. Durch die Aussparung der Wicklungen über dem Luftspalt 102 werden die Teilwicklungen bzw. Wicklungen in zwei Teile, vorzugsweise in zwei Hälften geteilt. Um dies in einer sinnvollen und für die Fertigung einfachen Weise zu erreichen, ist der Spulenkörper, wie später noch im Zusammenhang mit den Fig. 5 -7 erläutert werden wird, mit zwei Kammern, vorzugsweise gleich lang, versehen. In jeder Kammer wird eine Hälfte der jeweiligen Wicklung oder Teilwicklung aufgebracht.

In Fig. 2 ist schematisch ein zweites Ausführungsbeispiel gemäß der Erfindung mit einer Darstellung der einzelnen Wicklungslagen auf einem Spulenkörper 104 zusammen mit der Zuordnung zu Anschlußstiften 1 - 12, dargestellt. Die Anschlußstifte 1 - 12 sind beispielsweise in zwei Reihen auf gegenüberliegenden Seiten des Spulenkörpers angeordnet. Bei diesem Ausführungsbeispiel sind sekundärseitig insgesamt drei Wicklungen S1 mit S1a und S1b, S2 und S3 vorgesehen. Die einzelnen Wicklungslagen sind vom Spulenkörper 104 aus gesehen nach außen hin mit zunehmendem Durchmesser zunächst auf diesem und dann auf den jeweils darunter liegenden Lagen aufgebracht. Im dargestellten Beispiel bildet die erste Teilwicklung P1a mit einer ersten Lage 105 die unterste Wickellage unmittelbar auf dem Spulenkörper 104. Diese erste Wickellage 105 ist zweimal vorhanden, das heißt einmal in jeder Kammer. Eine nächste Wickellage 106 ist auf der ersten Wickellage 105 aufgebracht. Diese ist mit der ersten elektrisch parallel geschaltet und zwischen den Anschlußstiften 10 und 2 angeordnet. Die Punkte links der Lagen 105 und 106, sowie allen weiteren Lagen, bedeuten die Wickelanfänge der Wicklungen. Auf die Wickellage 106 der ersten Teilwicklung P1a der Primärwicklung P1 folgt eine erste Wickellage 107 der ersten Teilwicklung S1a der Last-Sekundärwicklung S1 zwischen den Anschlußstiften 11 und 5. Weiter nach außen hin folgen nun wieder zwei Wickellagen 108 und 109, zueinander elektrisch parallel geschaltet, zwischen den Anschlußstiften 9 und 3. Daraufhin folgt eine weitere Wickellage 110 der zweiten Teilwicklung S1b der Last-Sekundärwicklung S1, die ebenfalls zwischen den Anschlußstiften 11 und 5 angeschlossen ist. Damit sind die beiden Teilwicklungen S1a und S1b der Last-Sekundärwicklung intern parallel geschaltet. Danach folgt zur Einschließung der Teilwicklung S1b eine erste Wickellage 111 der dritten Teilwicklung P1c sowie daraufhin eine weitere Wickellage 112 in elektrischer Parallelschaltung zur Wickellage 111 zwischen den Anschlußstiften 8 und 4. Auf dieser Wickellage ist dann eine weitere Wickellage 113 einer zweiten Sekundärwicklung S2 und darauf noch eine Wickellage 114 einer dritten Sekundärwicklung S3 aufgebracht.

Die vorstehend beschriebene Anordnung von Wickellagen verschiedener Wicklungen stellt besonders im Hinblick auf diejenige Sekundärwicklung S1, die einem Dauerbetrieb ausgesetzt ist, eine besonders enge Kopplung mit der Primärwicklung P1 bzw. deren Teilwicklungen P1a - P1c sicher. Damit ist ein guter Wirkungsgrad für die angestrebte Leistungsübertragung gewährleistet.

In der Darstellung von Fig. 2 sowie der anderen Figuren stellen die Punkte neben den einzelnen Teilen der Wicklungen bzw. der Teile der Wicklungen oder den Teilen der Wickellagen jeweils den Wicklungsanfang dar. In Fig. 3 ist dies nochmals besonders dargestellt im Hinblick darauf, daß bei dem erfindungsgemäß gestalteten Transformator die Wicklungen so ausgeführt sind, daß die Anfänge der Wicklungen immer auf einer Seite am Spulenkörper 104, beispielsweise bei den in einer Reihe liegenden Anschlußstiften 7 - 12 gemäß Fig. 2, angebracht sind und die Enden der Wicklungen immer auf der anderen Seite, beispielsweise bei den in der zweiten Reihe liegenden Anschlußstiften 1 - 6, angebracht sind. Dadurch wird das Ziel verfolgt, daß das Wechselspannungsgefälle ΔU∼, dargestellt durch die Pfeile 115, von einer Seite zur anderen möglichst linear gehalten wird und somit die für die Isolation schädliche Wechselspannungsbelastung zwischen den Wicklungen möglichst gering gehalten wird.

In Fig. 4 ist schematisch der Wicklungsplan mit zugehörigen Anschlußstiften einer verpolsicheren Ausführung des erfindungsgemäß gestalteten Transformators 100 dargestellt. Die Anschlußstifte 1 - 12 sind in zwei Reihen, 1- 6 und 7 - 12, wobei 1 gegenüber 12 und 6 gegenüber 7 steht, auf gegenüberliegenden Längsseiten des Spulenkörpers angeordnet. Die einzelnen Wicklungen sind durch Striche zwischen den Anschlußstiften symbolisch dargestellt. Um eine verpolsichere Anordnung zu schaffen, sind die drei Teilwicklungen der Primärwicklung P1 von Anschlußstift 10 nach 2, 9 nach 3 und 8 nach 4 geführt, die Last-Sekundärwicklung S1 von Anschlußstift 11 nach 5, die Sekundärwicklung S2 von Anschlußstift 12 nach 6 und die Sekundärwicklung S3 von Anschlußstift 7 nach Anschlußstift 1. Diese Belegung der Anschlußstifte ist verpolsicher und für die Fertigung optimal. So kann bei der Fertigung jede Wicklung für sich geprüft werden, auch wenn der Transformator um 180° gedreht in den Prüfadapter gesteckt wird. Gleichfalls ist es unschädlich, den so gestalteten Transformator in der einen oder der anderen, um 180° gedrehten Lage in eine Schaltplatine einzubauen. Die drei Teilwicklungen P1a-c der Primärwicklung werden extern, beispielsweise auf der Schaltplatine, zueinander parallel geschaltet.

Ein bevorzugtes Ausführungsbeispiel des erfindungsgemäß gestalteten Transformators weist als drei extern parallel zu schaltende Primär-Teilwicklungen auf. Dabei sind intern in jeder Teilwicklung jeweils zwei Wicklungslagen parallel geschaltet. Durch diese Maßnahmen wird der Gleichspannungswiderstand dieser Wicklung erheblich verringert. Weiterhin weist dieser bevorzugte Transformator zwei intern parallel geschaltete Teilwicklungen S1a, S1b auf, die für die Hauptleistung vorgesehen sind. Die zweite Sekundärwicklung S2 ist ebenfalls zur Unterstützung für die Hauptleistung vorgesehen, im beabsichtigten Anwendungsfall, wenn erhöhter Leistungsbedarf besteht, sowie zur Entkopplung von Kondensatoren für die Erzeugung einer negativen Ausgangsspannung. Die dritte vorgesehene Sekundärwicklung S3 erzeugt eine Hilfsspannung, welche nur recht kurzzeitig benötigt und dann abgeschaltet wird.

In vorteilhafter Weise wird der erfindungsgemäße Transformator mit Draht einer einzigen Drahtstärke gewickelt, wodurch die Fertigung erheblich vereinfacht ist. Weiterhin ist es vorteilhaft, Litzendraht zu verwenden. Bei dem bevorzugten Ausführungsbeispiel wird HF-Litze 20 x 0,1 ø verwendet.

Zur weiteren Vereinfachung der Herstellung sowie zur Verringerung von Verlusten einerseits und zur Erhöhung der Kopplung der Wicklungen andererseits, sind die Breite der Kammern des Spulenkörpers, der Durchmesser des verwendeten Wickeldrahtes, und die Anzahl der Windungen der Teilwicklungen bzw. der Wicklungen so aufeinander abgestimmt, daß jeweils eine vollständige Lage oder ein ganzzahliges Vielfaches davon, vergleiche die Wickellagen 105 - 114 in Fig. 2, einer bestimmten Teilwicklung bzw. Wicklung zugeordnet ist, und damit jeweils über die Breite einer Kammer gewickelt wird. Bei dem in Fig. 2 dargestellten Ausführungsbeispiel enthält jede Lage der Wickellagen 105 - 112 z.B. jeweils 3 + 3 Windungen, die Wickellagen 113 und 114 enthalten jeweils 6 + 6 Windungen, so daß dort zwei Lagen einer Wicklung direkt übereinander in jeder Kammer angeordnet sind. Dies führt in zweckmäßiger Weise auch dazu, daß die Wickelbreite verringert wird, da in die Höhe gewickelt ist. Da auf Zwischenisolierungen verzichtet werden kann, besteht eine gute Kopplung der einzelnen Wicklungen, insbesondere bei den Wicklungen für die Hauptleistung, und es wird dafür kein zusätzlicher Wickelraum benötigt.

Durch die erfindungsgemäße Verschachtelung der Wicklungen P1 und S1 mit ihren jeweiligen Teilwicklungen, sowie der internen bzw. Externen elektrischen Verschaltung, ist eine gute Steuerungsmöglichkeit für den elektrischen DC-Widerstand gegeben. Da durch die Wicklungsaussparung des Bereichs über dem Luftspalt sowie der Verwendung geeignet dimensionierter HF-Litze auch die AC-Verluste geringer gehalten werden und besser beherrschbar bzw. meßbar sind, kann in gewissem Rahmen der zur Erwärmung der Wicklungen führende elektrisch bedingte Verlust mit dem Verlust in Übereinstimmung gebracht werden, der im magnetischen Kern des Transformators entsteht. Auf der Seite des Kerns kann durch geeignete Wahl der Kerngröße ebenfalls angepaßt werden. Ziel ist hier eine derartige Abstimmung zwischen den thermischen Verlusten im Kern und den thermischen Verlusten in den Wicklungen, die ja jeweils zur Erwärmung von Kern bzw. Wicklungspaket führen, daß kein wesentliches Temperaturgefälle zwischen Kern und Wicklungspaket auftritt. Dadurch werden sonst auftretende besondere Belastungen vermieden.

Der erfindungsgemäß gestaltete Transformator ist insbesondere vorgesehen für den Einsatz in der Versorgungs- bzw. Steuerungsschaltung einer Hochdruck-Gasentladungslampe. Solche Lampen finden zunehmend Einsatz in Scheinwerfern von Kraftfahrzeugen. Diese Lampen bedürfen für ihre Zündung, ihren Anlauf und ihren Betrieb einer besonderen Steuerung, die erhebliche Anforderungen an die Versorgungs- und Steuerschaltung stellt.

Zu diesen Anforderungen gehört es z.B., daß das Steuergerät im Temperaturbereich von -40°C bis +105°C (bei stehender Luft), wobei innerhalb des Steuergeräts, dort wo der Transformator tatsächlich untergebracht ist, eine Temperatur von bis zu 125°C zulässig ist, einwandfrei arbeiten soll, ebenso wie der Transformator trotz seiner Eigenerwärmung. Der erfindungsgemäß erreichte gute Aufbau des Transformators mit einem Wirkungsgrad über 90% ermöglicht den Einsatz des Steuergerätes unter verschärften Einsatzbedingungen. So ist der Betrieb des Steuergerätes schon bei sehr geringer Batteriespannung möglich. Das Zünden der Lampe ist bereits möglich bei U_{Bat} von 7,0 V am Steuergeräteeingang, der Anlaufbetrieb der Lampe bereits zwischen U_{bat} = 7,0 V bis 6,0 V bei einer abgegebenen Steuergeräte-Leistung im Bereich < 85 W bis 35 W, und der Brennbetrieb bei U_{bat} = 6,0 V bei einer abgegebenen Leistung von 35 W.

Bei solchen Bedingungen niedriger Batteriespannung ist gewährleistet, daß die Stromaufnahme des Steuergerätes bestimmte Werte nicht übersteigt. Der Transformator zeigt keine Sättigungserscheinungen.

Die Beschaltung des erfindungsgemäß gestalteten Transformators erfolgt extern. Abhängig davon werden die von ihm erzeugten Spannungen den entsprechenden Schaltungsteilen zur Verfügung gestellt, z.B. große Spannung zum Zünden, kleine für den Anlauf und mittlere Spannung für den Brennbetrieb der Lampe.

Eine besondere Ausführungsform des erfindungsgemäß gestalteten Transformators 100 ist in den drei orthogonalen Ansichten in den Fig. 5 bis 7 dargestellt. Fig. 5 zeigt den Transformator 100 von einer Stirnseite, Fig. 6 von einer Längsseite und Fig. 7 von oben, d.h. von derjenigen Seite, auf der in zwei Reihen entlang der Längsseiten des Spulenkörpers 104 die Anschlußstifte 1 bis 6 und 7 bis 12 angebracht sind. Der Spulenkörper 104 weist zwei Kammern 130 und 131 auf, die von einer Wand 132 gebildet werden. Die Wand 132 ist im Bereich des Luftspaltes des Magnetkerns 150 angeordnet und sorgt dafür, daß über dem Luftspalt, der in den Fig. 5 - 7 nicht zu erkennen ist, weil der Spulenkörper 104 ihn abdeckt, keine Windungen angebracht werden können. Der Magnetkern 150 ist aus zwei E-förmigen Hälften, die im magnetischen Rückflußkreis an den Flächen 151 aneinanderstoßen, zusammengesetzt. Damit nach Aufschieben des bewickelten Spulenkörpers 104 auf den mittleren Teil des Kerns 150 die Teile zusammenhalten, werden sie miteinander verklebt. Dies erfolgt insbesondere in mittleren Bereich, welcher den Luftspalt enthält und innerhalb des die Wicklungen tragenden Teils des Spulenkörpers 104 liegt. Durch die Wand 132, die etwa 3 mm stark sein kann, liegen über dem Luftspalt keine Windungen. Zwischen den Kammern 130 und 131 ist ein Durchlaß 133 vorgesehen, durch den Wicklungsdrähte 134 von einer Kammer in die andere hinübergeführt werden. Zweckmäßig ist es, alle derartigen Überführungen in nur einem Durchlaß vorzunehmen, weil dann die wenigsten Kreuzungen des Streufeldes über dem Luftspalt erfolgen. Die Windungen selbst der einzelnen Wicklungen verlaufen parallel zu den beiden Reihen 1 - 6 bzw. 7 - 12 der Anschlußstifte. Die Kerngröße und Art des Kerns 150 kann z.B. ein EF25 sein und er kann einseitig geschliffen sein. Die gemessene Eigenerwärmung bei Dauerbelastung mit 35 W bei einer Batteriespannung, die wesentlich unter der Nominalspannung, z.B. 13,2 V, liegt, ist mit ca. 22°C sehr gering.

Die Vorteile des erfindungsgemäß gestalteten Transformators liegen insbesondere in folgendem: kostengünstiger Wicklungsaufbau und Herstellung; erfordert keine zusätzlichen Halteklammern für Wickelkörper und Ferritkern; die Wickelbreite ist reduziert, damit die Kopplung an das Steuergerät angepaßt ist; die Kopplung der einzelnen Wicklungen ist so gestaltet, daß sie optimal an das Steuergerät angepaßt ist und dort sowie insgesamt nur eine geringe Verlustleistung erzeugt wird; die Eigenerwärmung ist sehr gering und weitgehend gleich in Kern und Wickelpaket; der Wirkungsgrad ist mit > 90% sehr gut; und bedingt durch den guten Aufbau sind Steuergeräte für verschärfte Einsatzbedingungen realisierbar.

## Patentansprüche

1. Transformator (100) mit aufgeteilter Primärwicklung (P1) in einer Sperrwandler-Versorgungsschaltung, mit einer Sekundärwicklung (S1) zwischen den Teilen der Primärwicklung, einem einen Luftspalt (102) aufweisenden magnetischen Kern (150) und einen diesen umgebenden Spulenkörper (104), auf welchem die einzelnen Wicklungen aufgebracht sind, sowie mit einer Reihe von Anschlußstiften (1 - 12), an welche die Wicklungen angeschlossen sind,
dadurch gekennzeichnet,
daß die Primärwicklung (P1) in zumindest drei Teilwicklungen (P1a, P1b, P1c) aufgeteilt ist,
daß diejenige Sekundärwicklung (S1), welche leistungsmäßig am meisten und dauerhaftesten belastet ist, in zumindest zwei Teilwicklungen (S1a, S1b) aufgeteilt ist,
daß die Teilwicklungen (S1a, S1b) dieser Last-Sekundärwicklung (S1) jeweils von zwei Teilwicklungen (P1a, P1b bzw. P1b, P1c) der zumindest drei Teilwicklungen (P1a, P1b, P1c) der Primärwicklung (P1) auf dem Spulenkörper (104) eingeschlossen sind,
wobei jeweils die Anzahl der Teilwicklungen (P1a, P1b, P1c) der Primärwicklung (P1) um eins höher ist als die der Teilwicklungen (S1a, S1b) der Sekundärwicklung (S1),
und daß gegebenenfalls eine oder mehrere weitere Sekundärwicklungen (S2, S3) außerhalb des Wicklungsverbandes (101) der Teilwicklungen (P1a, P1b, P1c; S1a, S1b) von Primär- und Last-Sekundärwicklung angeordnet sind.

2. Transformator nach Anspruch 1, dadurch gekennzeichnet, daß die zumindest drei Teilwicklungen (P1a, P1b, P1c) der Primärwicklung (P1) extern parallel geschaltet sind.

3. Transformator nach Anspruch 1 oder 2, dadurch gekennzeichnet, daß die zumindest zwei Teilwicklungen (S1a, S1b) der Last-Sekundärwicklung (S1) intern parallel geschaltet sind.

4. Transformator nach Anspruch 1, 2 oder 3, dadurch gekennzeichnet, daß im Bereich über dem Luftspalt (102) keine Windungen der Wicklungen (P1, S1, S2, S3) angebracht sind.

5. Transformator nach einem der Ansprüche 1 bis 4, dadurch gekennzeichnet, daß der Spulenkörper (104) mit zwei Kammern (130, 131) versehen ist, die von einer Wand (132) über dem Bereich des Luftspaltes (102) getrennt werden.

6. Transformator nach Anspruch 5, dadurch gekennzeichnet, daß in der Wand (132), welche die Kammern (130, 131) trennt, Durchlässe (133) für die Drähte (134) der Wicklungen (P1, S1, S2, S3) von einer Kammer (130) in die andere (131) vorgesehen sind.

7. Transformator nach einem der Ansprüche 2 bis 6, dadurch gekennzeichnet, daß von jeder Teilwicklung (P1a, P1b, P1c; S1a, S1b) der Primärwicklung (P1) und/oder der Last-Sekundärwicklung (S1) jeweils ein Teil, vorzugsweise eine Hälfte, auf der einen Seite und ein Teil, vorzugsweise ebenfalls eine Hälfte, auf der anderen Seite des Bereichs des Luftspaltes (102) oder in einer der Kammern (130, 131) des Spulenkörpers (104) vorgesehen ist.

8. Transformator nach einem der Ansprüche 2 bis 7, dadurch gekennzeichnet, daß von jeder weiteren Sekundärwicklung (S2, S3) jeweils ein Teil, vorzugsweise eine Hälfte, auf der einen Seite und ein Teil, vorzugsweise ebenfalls eine Hälfte, auf der anderen Seite des Bereichs des Luftspaltes (102) oder in einer der Kammern (130, 131) des Spulenkörpers (104) vorgesehen ist.

9. Transformator nach einem der Ansprüche 2 bis 8, dadurch gekennzeichnet, daß die Breite der Kammern (130, 131) des Spulenkörpers (104), der Durchmesser des verwendeten Wickeldrahtes (134) und die Anzahl der Windungen der Teilwicklungen (P1a, P1b, P1c; S1a, S1b) so aufeinander abgestimmt sind, daß jeweils eine vollständige Lage der Wicklungen einer bestimmten Teilwicklung zugeordnet ist, und damit die gesamte Kammerbreite belegt wird.

10. Transformator nach einem der vorigen Ansprüche, dadurch gekennzeichnet, daß alle Wicklungen (P1, S1, S2, S3) mit Draht einer einzigen Drahtstärke gewickelt sind und/oder in Litzendraht ausgeführt sind.

11. Transformator nach einem der vorigen Ansprüche, dadurch gekennzeichnet, daß die Anfänge aller Wicklungen auf einer Seite Anschlußstifte (7 - 12) am Spulenkörper (104) angebracht sind und die Enden der Wicklungen auf der anderen Seite Anschlußstifte (1 - 6) des Spulenkörpers (104) angeordnet sind.

12. Transformator nach einem der vorigen Ansprüche, dadurch gekennzeichnet, daß die Belegung der Anschlußstifte (1'-12), die in zwei Reihen (1 - 6; 7 - 12) gleicher Anzahl auf gegenüberliegenden Seiten des Spulenkörpers (104) angeordnet sind, mit den Anfängen und den Enden der Teilwicklungen (P1a, P1b, P1c; S1a, S1b) und der Wicklungen (S2, S3) derart vorgenommen ist, daß der Transformator (100) mit seinen Anschlußstiften (1 - 12) verpolsicher ist, insbesondere in eine Prüfvorrichtung und/oder in eine Schaltungsplatine verpolsicher in beiden Lagen einsetzbar ist.

13. Transformator nach einem der vorigen Ansprüche, dadurch gekennzeichnet, daß die Größe des magnetischen Kerns (150) des Transformators (100) und der elektrische Widerstand der auf dem Spulenkörper aufgebrachten Wicklungen (P1, S1, S2, 53) so aufeinander abgestimmt sind, daß die thermischen Verluste im Kern (150) und in den Wicklungen (P1, S1, S2, S3) zu einer solchen jeweiligen Erwärmung von Kern (150) bzw. Wicklungen (P1, S1, S2, S3) führen, daß kein wesentliches Temperaturgefälle zwischen Kern (150) und Wicklungen (P1, S1, S2, S3) auftritt.

14. Transformator nach einem der vorigen Ansprüche, dadurch gekennzeichnet, daß er insbesondere für die Verwendung in der Versorgungsschaltung einer Hochdruck-Gasentladungslampe, welche bevorzugt in Scheinwerfern von Kraftfahrzeugen Einsatz finden, vorgesehen ist.

## Claims

1. Transformer (100) having a split primary winding (P1) in a flyback converter supply circuit, having a secondary winding (S1) between the parts of the primary winding, a magnetic core (150) which has an air gap (102), and a coil former (104) which surrounds this core (150) and on which the individual windings are fitted, as well as having a row of connecting pins (1 - 12) to which the windings are connected,
characterized
in that the primary winding (P1) is split into at least three winding elements (P1a, P1b, P1c),
in that that secondary winding (S1) which is loaded most heavily and most continuously in power terms is split into at least two winding elements (S1a, S1b),
in that the winding elements (S1a, S1b) of this load secondary winding (S1) are each enclosed by two winding elements (P1a, P1b and P1b, P1c) of the at least three winding elements (P1a, P1b, P1c) of the primary winding (P1) on the coil former (104),
in which case the number of winding elements (P1a, P1b, P1c) on the primary winding (P1) is in each case one greater than the number of winding elements (S1a, S1b) on the secondary winding (S1),
and in that, if required, one or more further secondary windings (S2, S3) are arranged outside the winding assembly (101) of the winding elements (P1a, P1b, P1c; S1a, S1b) of the primary winding and load secondary winding.

2. Transformer according to Claim 1, characterized in that the at least three winding elements (P1a, P1b, P1c) of the primary winding (P1) are connected in parallel externally.

3. Transformer according to Claim 1 or 2, characterized in that the at least two winding elements (S1a, S1b) of the load secondary winding (S1) are connected in parallel internally.

4. Transformer according to Claim 1, 2 or 3, characterized in that no turns of the windings (P1, S1, S2, S3) are fitted in the region above the airgap (102).

5. Transformer according to one of Claims 1 to 4, characterized in that the coil former (104) is provided with two chambers (130, 131) which are separated by a wall (132) above the region of the airgap (102).

6. Transformer according to Claim 5, characterized in that passages (133) for the wires (134) of the windings (P1, S1, S2, S3) from one chamber (130) to the other (131) are provided in the wall (132) which separates the chambers (130, 131).

7. Transformer according to one of Claims 2 to 6, characterized in that a part, preferably a half, of each winding element (P1a, P1b, P1c; S1a, S1b) of the primary winding (P1) and/or of the load secondary winding (S1) is in each case provided on one side of the region of the airgap (102) or in one of the chambers (130, 131) of the coil former (104), and a part, preferably likewise a half, is provided on the other side of the region of the airgap (102) or in one of the chambers (130, 131) of the coil former (104).

8. Transformer according to one of Claims 2 to 7, characterized in that a part, preferably a half, of each further secondary winding (S2, S3) is provided on one side of the region of the airgap (102) or in one of the chambers (130, 131) of the coil former (104), and a part, preferably likewise a half, is provided on the other side of the region of the airgap (102) or in one of the chambers (130, 131) of the coil former (104).

9. Transformer according to one of Claims 2 to 8, characterized in that the width of the chambers (130, 131) in the coil former (104), the diameter of the winding wire (134) used, and the number of turns of the winding elements (P1a, P1b, P1c; S1a, S1b) are matched to one another such that a complete layer of the windings is in each case associated with a specific winding element, and the entire chamber width is thus filled.

10. Transformer according to one of the preceding claims, characterized in that all the windings (P1, S1, S2, S3) are wound with wire of a single wire thickness and/or are designed using braided wire.

11. Transformer according to one of the preceding claims, characterized in that the starts of all the windings on one side (connecting pins 7 - 12) are fitted on the coil former (104), and the ends of the windings are arranged on the other side (connecting pins 1 - 6), of the coil former (104).

12. Transformer according to one of the preceding claims, characterized in that the allocation of the connecting pins (1 - 12), which are arranged in two rows (1 - 6; 7 - 12) of equal number on opposite sides of the coil former (104), to the starts and the ends of the winding elements (P1a, P1b, P1c; S1a, S1b) and of the windings (S2, S3) is carried out in such a manner that the connecting pins (1 - 12) of the transformer (100) cannot be incorrectly connected, in particular in such a manner that the transformer (100) can be inserted into a test apparatus and/or into a circuit board such that neither layer can be incorrectly protected.

13. Transformer according to one of the preceding claims, characterized in that the size of the magnetic core (150) of the transformer (100) and the electrical resistance of the windings (P1, S1, S2, S3) which are fitted on the coil former are matched to one another such that the thermal losses in the core (150) and in the windings (P1, S1, S2, S3) lead to such respective heating of the core (150) and of the windings (P1, S1, S2, S3) that no significant temperature drop occurs between the core (150) and the windings (P1, S1, S2, S3).

14. Transformer according to one of the preceding claims, characterized in that this transformer is intended in particular for use in the supply circuit of a high-pressure gas-discharge lamp, which is preferably used in motor vehicle headlights.

## Revendications

1. Transformateur (100) comprenant un enroulement primaire divisé (P1) dans un circuit d'alimentation à convertisseur à oscillateur bloqué, un enroulement secondaire (S1) entre les parties de l'enroulement primaire, un noyau magnétique (150) qui présente un entrefer (102) et un corps de bobine (104) qui entoure celui-ci, corps de bobine sur lequel sont mis les différents enroulements, ainsi qu'une rangée de broches de raccordement (1 à 12), auxquelles sont raccordés les enroulements,
caractérisé en ce que
• l'enroulement primaire (P1) est divisé en au moins trois enroulements partiels (P1a, P1b, P1c),
• celui des enroulements secondaires (S1), qui est le plus souvent chargé quant à la puissance à fournir et pendant le plus longtemps, est divisé en au moins deux enroulements partiels (S1a, S1b),
• les enroulements partiels (S1a, S1b) de cet enroulement secondaire de charge (S1) sont encadrés respectivement par deux enroulements partiels (P1a, P1b ou P1b, P1c) faisant partie des au moins trois enroulements partiels (P1a, P1b, P1c) de l'enroulement primaire (P1) sur le corps de bobine (104),
• le nombre des enroulements partiels (P1a, P1b, P1c) de l'enroulement primaire (P1) étant supérieur d'une unité à celui des enroulements partiels (S1a, S1b) de l'enroulement secondaire (S1), et
• le cas échéant un ou plusieurs autres enroulements secondaires (S2, S3) sont disposés en dehors de l'ensemble (101) des enroulements partiels (P1a, P1b, P1c ; S1a, S1b) de l'enroulement primaire et l'enroulement secondaire de charge.

2. Transformateur selon la revendication 1,
caractérisé en ce que
au moins les trois enroulements partiels (P1a, P1b, P1c) de l'enroulement primaire (P1) sont montés en parallèle à l'extérieur.

3. Transformateur selon la revendication 1 ou 2,
caractérisé en ce que
au moins les deux enroulements partiels (S1a, S1b) de l'enroulement secondaire de charge (S1) sont montés en parallèle à l'intérieur.

4. Transformateur selon la revendication 1, 2 ou 3,
caractérisé en ce que
dans la zone au dessus de l'entrefer (102) on ne dispose pas de spires des enroulements (P1, S1, S2, S3).

5. Transformateur selon l'une des revendications 1 à 4,
caractérisé en ce que
le corps de bobine (104) est pourvu de deux chambres (130, 131) qui sont séparées par une paroi (132) au dessus de la zone de l'entrefer (102).

6. Transformateur selon la revendication 5,
caractérisé en ce que
dans la paroi (132) qui sépare les chambres (130, 131), on prévoit des passages (133) pour les fils (134) des enroulements (P1, S1, S2, S3) qui vont d'une chambre (130) dans l'autre chambre (131).

7. Transformateur selon l'une des revendications 2 à 6,
caractérisé en ce que
l'on prévoit à partir de chaque enroulement partiel (P1a, P1b, R1c ; S1a, S1b) de l'enroulement primaire (P1) et/ou de l'enroulement secondaire de charge (S1) respectivement une partie, de préférence une moitié sur l'un des côtés, et une partie, de préférence également une moitié, sur l'autre côté de la zone de l'entrefer (102) ou dans l'une des chambres (130, 131) du corps de bobine (104).

8. Transformateur selon l'une des revendications 2 à 7,
caractérisé en ce qu'
on prévoit à partir de chaque autre enroulement secondaire (S2, S3) respectivement une partie, de préférence une moitié, sur un côté, et une partie, de préférence également une moitié, sur l'autre côté de la zone de l'entrefer (102) ou dans l'une des chambres (130, 131) du corps de bobine (104).

9. Transformateur selon l'une des revendications 2 à 8,
caractérisé en ce que
la largeur des chambres (130, 131) du corps de bobines (104), le diamètre du fil d'enroulement utilisé (134) et le nombre des enroulements partiels (P1a, P1b, P1c ; S1a, S1b) sont adaptés les uns aux autres de telle sorte que respectivement une couche complète des enroulements est associée à un enroulement partiel déterminé, et que de cette façon la largeur tout entière de la chambre est garnie.

10. Transformateur selon l'une des revendications précédentes,
caractérisé en ce que
tous les enroulements (P1, S1, S2, S3) sont réalisés avec des fils ayant un diamètre unique et/ou avec un fil torsadé.

11. Transformateur selon l'une des revendications précédentes,
caractérisé en ce que
les débuts de tous les enroulements sont disposés sur un côté des broches de raccordement (7 à 12) sur le corps de bobine (104) et les extrémités des enroulements sont disposées sur l'autre côté des broches de raccordement (1 à 6) du corps de bobine (104).

12. Transformateur selon l'une des revendications précédentes,
caractérisé en ce que
la garniture des broches de raccordement (1 à 12) qui sont disposées en deux rangées (1 à 6 ; 7 à 12) ayant le même nombre de broches sur des côtés opposés du corps de bobine (104) est réalisée avec les débuts et les fins des enroulements partiels (P1a, P1b, P1c ; S1a, S1b) et des enroulements (S2, S3) d'une manière telle que le transformateur (100) avec ses broches de raccordement (1 à 12) est en sécurité quant à sa polarisation, et peut en particulier être mis en sécurité quant à sa polarisation dans deux positions dans un banc d'essai et/ou dans une platine de montage.

13. Transformateur selon l'une des revendications précédentes,
caractérisé en ce que
la grandeur du noyau magnétique (150) du transformateur (100) et la résistance électrique des enroulements (P1, S1, S2, S3) mis sur le corps de bobine sont adaptées l'une à l'autre de telle sorte que les pertes thermiques dans le noyau (150) et dans les enroulements (P1, S1, S2, S3) conduisent à un tel échauffement respectif du noyau (150) ou des enroulements (P1, S1, S2, S3), qu'il ne se produise pas de chute sensible de la température entre le noyau (150) et les enroulements (P1, S1, S2, S3).

14. Transformateur selon l'une des revendications précédentes
caractérisé en ce que
il est prévu en particulier pour être utilisé dans le circuit d'alimentation d'une lampe à décharge de gaz à haute pression, qui est de préférence utilisée dans des phares de véhicules à moteur.
